# FASCICULE DE BREVET EUROPEEN

(11) **EP 0 463 939 B1**
(45) Date de publication et mention de la délivrance du brevet: **11.09.1996**
(21) Numéro de dépôt: 91401659.7
(22) Date de dépôt: 19.06.1991
(51) Int. Cl.: E21B 23/00, E21B 47/00

(54) **Méthode et dispositif permettant de conduire des opérations de mesure ou des interventions dans un puits**
Verfahren und Vorrichtung zum Messen oder Ausführen von Arbeiten in einem Bohrloch
Method and apparatus for conducting logging or work-over operations in a borehole

(30) Priorité: 25.06.1990 FR 9007956
(43) Date de publication de la demande: 02.01.1992
(73) Titulaire: INSTITUT FRANCAIS DU PETROLE, F-92502 Rueil-Malmaison (FR)
(72) Inventeur: Wittrisch, Christian, F-92500 Rueil-Malmaison (FR)

(56) Documents cités:
- EP-A- 0 143 192
- FR-A- 2 594 482
- FR-A- 2 609 105
- US-A- 4 488 597
- US-A- 4 690 214

## Description

La présente invention concerne une méthode et un dispositif perfectionnés, pour conduire des opérations de mesure ou des interventions dans des puits et notamment des puits forés au travers de zones pétrolifères. Ces mesures peuvent être effectuées dans le cadre d'opérations de prospection sismique ou pour effectuer des études localisées d'un puits ou des formations environnantes. La méthode et le dispositif conviennent particulièrement pour la conduite d'opérations de mesure dans des puits déviés, en désignant par ce terme les puits dont une partie au moins est plus ou moins dévié par rapport à la verticale, ou d'une façon plus générale dans tout puits où la progression d'un outil de mesure par gravité est difficile.

Par FR-A-2 609 105 ou US-A-4 945 987, on connaît une méthode et un dispositif pour effectuer des interventions telles que des mesures dans des puits qui conviennent notamment lorsque ces interventions doivent avoir lieu dans des puits déviés.

L'outil de mesure ou d'intervention est disposé à la base d'une première section de tube constituant la partie terminale d'une colonne rigide. Il est relié à un élément support pourvu de moyens de retenue amovibles par lesquels il peut être rendu solidaire de la partie terminale de la colonne et d'une prise mâle multi-contacts. Les moyens de retenue sont enclenchés pour solidariser l'élément support à cette section. Par adjonctions successives de sections, l'outil de mesure ou d'intervention est descendu et poussé le long du puits jusqu'à atteindre la limite supérieure de la zone où les interventions sont prévues. Au moyen d'un raccord à fenêtre latérale, on introduit une prise femelle surmontée d'une barre de charge et on la propulse par un courant de fluide jusqu'à une fiche mâle multi-contacts ou on l'enfiche. On ajoute des sections de tube supplémentaires de façon à pousser l'outil jusqu'à ce que l'outil atteigne l'endroit prévu pour commencer les mesures. L'outil est pourvu de bras d'ancrage que l'on ouvre pour l'immobiliser dans le puits et l'on remonte plusieurs sections de la colonne de manière à éloigner l'outil de sa base. L'élément support vient alors en appui contre une butée à l'extrémité inférieure de la colonne. On peut alors procéder aux mesures soit de façon discontinue en déplaçant l'outil d'un emplacement au suivant après chaque mesure avec placage de l'outil contre la paroi du puits par ouverture des bras d'ancrage, soit de façon continue dans des limites plus ou moins étroites selon l'importance du recul de la colonne.

Le déplacement de l'outil étant effectué dans tous les cas par traction sur la colonne, et celle-ci devant être raccourcie section après section au fur et à mesure de son retrait, on voit bien que la longueur maximale sur laquelle un mouvement continu est possible, est limitée à la longueur des sections utilisées.

La méthode selon l'invention permet de s'affranchir de ces limitations.

Comme la méthode décrite dans le brevet ci-dessus mentionné, la méthode perfectionnée selon l'invention comporte l'utilisation d'une colonne rigide pourvue d'un embout terminal, comportant intercalé, un raccord à fenêtre latérale, d'un ensemble de mesure constitué au moins d'une sonde de mesure, le positionnement ou le maintien de cet ensemble de mesure dans une première position à l'extrémité d'une colonne rigide par une élément-support pourvu de moyens de verrouillage amovibles, l'introduction dans le puits de l'ensemble de mesure associé à l'extrémité de la colonne, la descente de l'ensemble de mesure dans le puits par allongement de cette colonne jusqu'à atteindre une première position dans une zone de puits où des mesures diagraphiques sont prévues, la connexion électrique différée de l'ensemble de mesure à un câble électro-porteur déroulé depuis une installation de surface, qui passe de l'extérieur à l'intérieur de la colonne rigide au travers de la fenêtre dudit raccord à fenêtre latérale, ce câble étant terminé par des moyens de connexion électrique à enfichage différé pourvus d'éléments de verrouillage permettant de solidariser sur commande le câble électro-porteur et l'élément-support après sa descente dans le puits, le déplacement par poussée sur la colonne rigide de l'ensemble de mesure depuis la première position jusqu'à une deuxième position à l'extrémité de la zone de mesure la plus éloignée de la surface, et l'immobilisation sur commande de l'ensemble de mesure dans le puits par ancrage contre les parois de celui-ci.

La méthode se caractérise par :
- le retrait de la colonne après ancrage de l'ensemble de mesure dans le puits sur une distance supérieure à la distance séparant les moyens de verrouillage en position de retrait maximale de l'extrémité de celle-ci et inférieure à la distance séparant le raccord à fenêtre latérale de la tête du puits, de façon à dégager l'ensemble de la sonde de mesure et son élément-support relié à l'installation de surface directement par l'intermédiaire dudit câble électro-porteur, l'embout terminal de la colonne rigide étant conformé pour permettre la sortie sans retenue dudit élément support; et
- le retrait de la sonde de mesure sur ladite distance ainsi définie par une traction exercée sur le câble par des moyens de manoeuvre en surface, jusqu'à la réintégration complète de l'élément-support dans la colonne rigide, son verrouillage et la remontée de l'ensemble de mesure dans la colonne jusqu'à la surface.

Le dispositif selon l'invention permet tant la mise en oeuvre de la méthode. Il comporte une colonne rigide pourvue d'un raccord à fenêtre latérale, un ensemble d'intervention comportant par exemple un ou plusieurs outils ou instruments de mesure et des moyens d'ancrage permettant de l'immobiliser dans le puits, un élément-support réuni audit ensemble d'intervention par des moyens de liaison et déplaçable à l'intérieur de la colonne entre une première position où l'ensemble d'intervention est au voisinage d'une première extrémité de la colonne, et une deuxième position, l'élément-support étant pourvu de moyens de fixation permettant de verrouiller l'élément-support à la colonne dans sa première position, ces moyens de fixation étant télécommandables depuis une installation de surface, par l'intermédiaire d'un câble électro-porteur multi-conducteurs relié à un ensemble de commande et d'acquisition en surface et passant de l'extérieur à l'intérieur de la colonne au travers du raccord à fenêtre latérale, et un système de connexion différée dudit câble à l'ensemble d'intervention postérieurement à sa descente dans le puits.

Le dispositif est caractérisé en ce que
- la colonne est pourvue, à sa première extrémité, d'un embout de section suffisante pour laisser sortir l'élément-support sur une distance supérieure à la distance séparant les moyens de verrouillage en position de retrait maximale, de l'extrémité de celle-ci, et inférieure à la distance séparant le raccord à fenêtre latérale de la tête du puits hors de la colonne en position de verrouillage desdits moyens de fixation; et en ce qu'il comporte
- des moyens pour limiter l'accès aux moyens de fixation et aux moyens de verrouillage, de débris solides susceptibles d'empêcher leur fonctionnement.

La structure du dispositif permet d'allonger autant qu'on le veut la zone d'intervention en continu sans être limité comme dans la méthode antérieure, par la longueur des sections de la colonne de poussée, et donc de réaliser éventuellement des interventions de façon régulière sans être gêné par des manoeuvres de raccourcissement périodiques de la colonne rigide par exemple.

D'autres caractéristiques et avantages de la méthode et du dispositif selon l'invention apparaîtront mieux à la lecture de la description ci-après de modes de réalisation décrits à titre d'exemples non limitatifs, en se référant aux dessins annexés où :
- la Fig.1 montre schématiquement un mode de réalisation du dispositif où l'outil est relié à son élément support par une liaison rigide;
- la fig.2 montre une étape à l'issue de laquelle l'outil d'intervention est conduit jusqu'à sa position de descente maximale; et
- la Fig.3 montre une autre étape où, après recul de la colonne, l'outil d'intervention est prêt à être déplacer tout au long de la zone d'intervention par traction sur le câble.

Pour procéder à des interventions dans un puits 1 on y descend une colonne tubulaire ou tubing 2. A l'extrémité inférieure de la colonne 2, est adapté un ensemble d'intervention 3, qui peut être par exemple un outil de diagraphie.

L'outil d'intervention 3 est fixé (Fig. 1) à une première extrémité d'une tige de liaison 4. L'extrémité opposée de cette tige 4 est connectée, à l'intérieur de la colonne 2, à un élément support 5 de section inférieure à celle de la colonne. Des doigts d'ancrage 6 sont montés pivotants par rapport à l'élément support 5. Sous l'action d'un moteur non représenté, ils peuvent être écartés jusqu'à une position d'ouverture (Fig. 1) où ils viennent se bloquer dans une rainure 7 ménagée dans la paroi intérieure de la colonne 2. L'élément support 5 comporte, du côté opposé à la tige 4, un prolongement tubulaire 8. Au centre du prolongement tubulaire 8 et suivant son axe, est disposée une fiche mâle multi-contacts 9. La colonne 2 est pourvue d'un renflement annulaire intérieur 10 qui sert au guidage vers la fiche mâle 9 d'une prise femelle adaptée 11. Celle-ci est connectée aux différents conducteurs d'un câble de commande 12 relié à une installation de surface 13 (Fig. 2) comportant des moyens de manoeuvre 14 et un ensemble 15 de commande et d'enregistrement adaptés à enregistrer des données captées par des moyens de mesure dans l'outil d'intervention 3. La prise femelle 11 est surmontée d'une barre de lestage tubulaire 16 de section sensiblement égale. La prise 11 comporte également des doigts d'ancrage 17 d'un type connu pouvant être écartés par action de moyens électro-magnétiques ou d'un moteur électrique. Des encoches 18 pour les doigts 17, sont ménagées dans la paroi intérieure du prolongement tubulaire 8. Les doigts peuvent s'y engager quand la fiche mâle 9 est en position d'enfichage correct. Le déverrouillage des doigts 17 permet la translation de l'élément support 5 par traction sur le câble 12 exercée par les moyens de levage 14 en surface. A l'intérieur de l'élément support 5, et de la tige 4 des conducteurs (non représentés) assurent l'interconnexion électrique du câble 12 et des différents conducteurs électriques de l'outil d'intervention.

Des exemples de connecteurs électriques utilisant ce type de fiche mâle multi-contacts et de prise femelle adaptée, sont décrits par exemple dans le brevet européen EP 122 839 ou le brevet américain US 4 690 214.

Un embout profilé 18 est rapporté à l'extrémité inférieure de la colonne tubulaire. Sa section intérieure est légèrement supérieure à celle de l'élément-support. La tige 4 reliant l'élément-support à l'outil d'intervention 3, est pourvue d'un épaulement périphérique 19 de section sensiblement égale à la section intérieure de la colonne, au voisinage de l'extrémité inférieure de celle-ci. En position de verrouillage de l'élément-support 5, l'épaulement 19 et l'embout profilé 18 coopèrent pour empêcher la pénétration de débris solides à l'intérieur de la colonne tubulaire, susceptibles de bloquer l'ouverture des doigts de retenue 6 de l'élément-support.

L'outil d'intervention 3 est pourvu d'un bras ou de plusieurs bras d'ancrage 20 montés pivotants par rapport au corps de l'outil 3 et susceptibles en position d'écartement, de l'immobiliser dans le puits. Chaque bras 20 est actionné par des moyens moteurs non représentés pouvant être commandés depuis l'ensemble de commande 15 en surface.

Les opérations de mise en place de l'outil d'intervention précédemment décrits et la conduite des opérations au moyen de l'outil se déroulent de la manière suivante :
- L'outil 3 prolongé de la tige 4 est introduit dans la section terminale de la colonne 2 et raccordé mécaniquement et électriquement à la base de l'élément support 5. Celui-ci est positionné dans la colonne de manière à pouvoir enclencher les doigts 6 dans la rainure 7 et à placer l'épaulement 19 au voisinage de l'ouverture de la colonne 2. La vanne 25 est fermée.
- L'outil d'intervention 3 avec son élément de support 5 verrouillé dans la colonne 2 , est descendu dans le puits et des sections de colonne sont progressivement rajoutés pour l'amener jusqu'à la partie supérieure de la zone de puits où des opérations doivent avoir lieu.
- Dans cette position, à l'extrémité supérieure du tubage, on introduit la prise multi-contacts 11 reliée au câble de transmission 12 et surmontée par sa barre de charge 16, et on met en place un raccord spécial à fenêtre latérale 21 du type "Side Entry Sub" à travers l'ouverture duquel passe le câble 12.
- La prise 11 surmontée de sa barre de charge 16, est ensuite descendue dans le puits 1 au bout du câble de commande 12 soit par gravité si c'est possible, soit propulsée par pompage jusqu'à ce qu'elle s'enfiche sur la fiche multi-contacts 9, comme décrit dans le brevet européen précité EP 122 839. On commande alors le verrouillage des doigts 17 dans leurs encoches 18.

Des sections rigides de conduite sont assemblées à l'extrémité supérieure de la colonne 2, de manière à assurer la progression de l'extrémité inférieure où se trouve l'outil 3, jusqu'à ce que celui-ci ait atteint sensiblement l'emplacement de sa première mesure ou/et intervention.

L'outil d'intervention 3 parvenu dans la position prévue pour le début des opérations, est éloigné de l'extrémité de la colonne en télécommandant depuis la surface, la fermeture des doigts d'ancrage 6 et éventuellement en établissant un courant de fluide dans la colonne de manière à écarter l'outil de sa première position. Ceci est rendu possible en déroulant des longueurs de câbles au travers du raccord à fenêtre où il passe librement.
- On télécommande l'ouverture des bras d'ancrage 20 de l'outil de mesure de manière à l'immobiliser dans le puits.
- On remonte ensuite progressivement la colonne de manière que sa base atteigne la partie supérieure de la portion de puits où les mesures sont effectuées (Fig. 3).

L'outil de mesure se trouve alors relié à lui par l'intermédiaire d'une longueur de câble 12 pouvant atteindre plusieurs centaines de mètres.

On peut alors procéder aux interventions prévues. Avec cet agencement, on a la faculté si l'intervention en cours le requiert, de déplacer l'outil tout au long de la zone utile, en tirant sur le câble au moyen d'un appareil de levage en surface. Il est possible par exemple de faire des diagraphies en continu sur une longueur importante du puits.

Dans le mode de réalisation décrit, l'outil d'intervention 3 est relié à son élément-support 5 par une tige rigide 4 et il reste à l'extérieur de la colonne tubulaire 2.

On ne sortirait pas du cadre de l'invention néanmoins en remplaçant la tige rigide 4 par un élément du câble multi-lignes à connexion préétablie ou pourvu d'un connecteur enfichable de façon différée en milieu humide comme le connecteur (9, 11). On ne sortirait pas non plus du cadre de l'invention en prolongeant la colonne tubulaire 2 à sa base par un carter pouvant contenir au moins une partie de l'outil d'intervention 3. La présence d'un carter protecteur est parfois utile lorsque le puits est encombré ou bien traversé des cavités où l'outil d'intervention peut venir s'engager et se bloquer. Avec un carter protecteur plus résistant on peut sans crainte de léser l'outil procéder à des manoeuvres de dégagement pour le ramener dans l'axe du puits.

Par cet emploi d'un tel élément de câble suffisamment résistant pour supporter les efforts de traction de l'outil mais néanmoins suffisamment souple pour éviter la transmission au corps de l'outil des vibrations qui peuvent se propager le long de la colonne rigide, on peut améliorer le rapport du signal au bruit des capteurs sismiques.

## Revendications

1. Méthode perfectionnée pour conduire des opérations de diagraphie dans des puits (1) fortement déviés ou horizontaux, comprenant l'utilisation d'une colonne rigide pourvu d'un embout terminal, comportant intercalé, un raccord à fenêtre latérale, d'un ensemble de mesure constitué au moins d'une sonde de mesure (3), le positionnement ou le maintien de cet ensemble de mesure dans une première position à l'extrémité d'une colonne rigide (2) par un élément-support (5) pourvu de moyens de verrouillage (6, 7) amovibles, l'introduction dans le puits de l'ensemble de mesure associé à l'extrémité de la colonne (2), la descente de l'ensemble de mesure dans le puits par allongement de cette colonne jusqu'à atteindre une première position dans une zone de puits où des mesures diagraphiques sont prévues, la connexion électrique différée de l'ensemble de mesure à un câble électro-porteur (12) déroulé depuis une installation de surface, qui passe de l'extérieur à l'intérieur de la colonne rigide au travers de la fenêtre dudit raccord à fenêtre latérale, ce câble étant terminé par des moyens de connexion électrique (16) à enfichage différé pourvus d'éléments de verrouillage (9, 11) permettant de solidariser sur commande le câble électro-porteur (12) et l'élément-support (5) après sa descente dans le puits, le déplacement par poussée sur la colonne rigide de l'ensemble de mesure depuis la première position jusqu'à une deuxième position à l'extrémité de la zone de mesure la plus éloignée de la surface, et l'immobilisation sur commande de l'ensemble de mesure dans le puits par ancrage contre les parois de celui-ci, la méthode étant caractérisée par
- le retrait de la colonne (2) après ancrage de l'ensemble de mesure (3) dans le puits sur une distance supérieure à la distance séparant les moyens de verrouillage (6, 7) en position de retrait maximale et de l'extrémité de celle-ci et inférieure à la distance séparant le raccord à fenêtre latérale de la tête du puits, de façon à dégager l'ensemble de la sonde de mesure (3) et son élément-support relié à l'installation de surface directement par l'intermédiaire dudit câble électro-porteur (2), l'embout terminal (18) de la colonne rigide étant conformé pour permettre la sortie sans retenue dudit élément support; et
- le retrait de la sonde de mesure (3) sur ladite distance ainsi définie par une traction exercée sur le câble par des moyens de manoeuvre en surface, jusqu'à la réintégration complète de l'élément-support (5) dans la colonne rigide, son verrouillage et la remontée de l'ensemble de mesure dans la colonne jusqu'à la surface.

2. Dispositif pour conduire des interventions ou des opérations de mesure dans des puits selon la méthode définie par la revendication comportant une colonne rigide (2), pourvu d'un raccord à fenêtre latérale, un ensemble d'intervention (3) comportant par exemple un ou plusieurs outils ou instruments de mesure et des moyens d'ancrage permettant de l'immobiliser dans le puits, un élément-support (5) réuni audit ensemble d'intervention par des moyens de liaison (4) et déplaçable à l'intérieur de la colonne entre une première position où l'ensemble d'intervention est au voisinage d'une première extrémité de la colonne, et une deuxième position, l'élément-support (5) étant pourvu de moyens de fixation permettant de verrouiller l'élément-support à la colonne dans sa première position, ces moyens de fixation (6, 7) étant télécommandables depuis une installation de surface, par l'intermédiaire d'un câble électro-porteur multi-conducteurs (12) relié à un ensemble de commande et d'acquisition (15) en surface et passant de l'extérieur à l'intérieur de la colonne au travers du raccord à fenêtre latérale, et un système de connexion différée dudit câble à l'ensemble d'intervention postérieurement à sa descente dans le puits, le dispositif est caractérisé en ce que
- la colonne est pourvue, à sa première extrémité, d'un embout (18) de section suffisante pour laisser sortir l'élément-support (5) sur une distance supérieure à la distance séparant les moyens de verrouillage (6, 7) en position de retrait maximale, de l'extrémité de celle-ci, et inférieure à la distance séparant le raccord à fenêtre latérale de la tête du puits hors de la colonne en position de verrouillage desdits moyens de fixation; et en ce qu'il comporte
- des moyens (19) pour limiter l'accès aux moyens de fixation et aux moyens de verrouillage, de débris solides susceptibles d'empêcher leur fonctionnement.

3. Dispositif selon la revendication 2, caractérisé en ce que l'ensemble d'intervention est relié à l'élément-support (5) par une tige rigide (4).

4. Dispositif selon la revendication 2, caractérisé en ce que l'ensemble d'intervention est relié à l'élément-support (5) par une liaison souple.

5. Dispositif selon l'une des revendications 2 à 4, caractérisé en ce que la colonne rigide (2) est prolongée d'un carter adapté à contenir au moins une partie de l'ensemble d'intervention.

## Patentansprüche

1. Verbessertes Verfahren zur Durchführung von Diagraphie-Vorgängen in stark abgelenkten oder horizontalen Bohrlöchern (1), umfassend: die Verwendung einer steifen Kolonne, die mit einem endseitigen Ansatzstück versehen ist und die zwischengeschaltet umfaßt einen Anschluß mit seitlichem Fenster einer durch wenigstens eine Meßsonde (3) gebildeten Meßanordnung; die Positionierung oder das Halten dieser Meßanordnung in einer ersten Stellung am Ende einer steifen Kolonne (2) durch ein Trägerelement (5), das mit lösbaren Verriegelungsmitteln (6, 7) versehen ist; das Einführen in das Bohrloch der dem Ende der Kolonne (2) zugeordneten Meßanordnung; das Absenken der Meßanordnung in das Bohrloch durch Längung dieser Kolonne, bis sie eine erste Stellung in einem ersten Bohrloch erreicht hat, wo diagraphische Messungen vorgesehen sind; die elektrische verzögerte Verbindung der Meßanordnung mit einem Elektroträgerkabel (12), das von einer Oberflächeninstallation aus abgerollt wird, die von der steifen Kolonne von außen nach innen durch das Fenster dieses Anschlusses mit seitlichem Fenster reicht, wobei das Kabel in elektrischen Verbindungsmitteln (16) mit verzögertem Einschub endet, die mit Verriegelungselementen (9, 11) versehen sind, welche es ermöglichen, auf Befehl das Elektroträgerkabel (12) sowie das Trägerelement (5) nach dem Absenken in das Bohrloch festzulegen; die Verschiebung durch Schub auf die steife Kolonne auf der Meßanordnung von der ersten Stellung aus bis in eine zweite Stellung am Ende der Meßzone, die von der Oberfläche am weitesten entfernt ist; und auf Befehl das Festsetzen der Meßanordnung im Bohrloch durch Verankerung gegen deren Wandungen, wobei das Verfahren sich auszeichnet, durch
- das Zurückziehen der Kolonne (2) nach dem Verankern der Meßanordnung (3) im Bohrloch über ein Stück, das größer als der die Verriegelungsmittel (6, 7) in maximaler Zurückziehungsstellung vom Ende von dieser trennende Abstand ist, und der kleiner ist als der Abstand, der den Anschluß mit seitlichem Fenster vom Bohrlochkopf trennt, derart, daß die Anordnung der Meßsonde (3) und ihr mit der Oberflächeninstallation verbundenes Trägerelement direkt mittels dieses Elektroträgerkabels (2) freigegeben werden, wobei das endseitige Ansatzstück (18) der steifen Kolonne so gestaltet ist, daß der Austritt ohne Rückhalt dieses Trägerelementes möglich wird; und
- das Zurückziehen der Meßsonde (3) über dieses so definierte Stück durch einen Zug, der auf das Kabel durch Mittel zur Betätigung an der Oberfläche bis zur vollständigen Reintegration des Trägerelements (5) in der steifen Kolonne zurückgezogen wird und ihre Verriegelung und das Anheben der Meßanordnung in der Kolonne bis zur Oberfläche erfolgt.

2. Vorrichtung zur Durchführung von Eingriffsvorgängen oder Meßoperationen in Bohrlöchern gemäß dem in Anspruch 1 definierten Verfahren, umfassend:
eine steife Kolonne (2), die mit einem Anschluß mit seitlichem Fenster versehen ist, eine Eingriffsanordnung (3) die beispielsweise eines oder mehrere Werkzeuge oder Meßinstrumente sowie Verankerungsmittel aufweisen, die es ermöglichen, es im Bohrloch festzusetzen; ein Trägerelement (5), das mit der Eingriffsanordnung durch Verbindungsmittel (4) vereinigt und im Inneren der Kolonne zwischen einer ersten Stellung, wo die Eingriffsanordnung benachbart einem ersten Ende der Kolonne ist sowie einer zweiten Stellung beweglich ist, wobei das Trägerelement (5) mit Befestigungsmitteln versehen ist, die es ermöglichen, das Trägerelement an der Kolonne in ihrer ersten Position zu verriegeln, wobei diese Befestigungsmittel (6, 7) von einer Oberflächeninstallation aus mittels eines Elektroträgermehrleiterkabels (12) ferngesteuert sind, das mit einer Steuer- und Erfassungsanordnung (15) an der Oberfläche verbunden ist und vom Äußeren zum Inneren der Kolonne über einen Anschluß mit seitlichem Fenster geht; und ein System zum verzögerten Anschluß dieses Kabels an die Eingriffsanordnung anschließend an ihr Absenken in das Bohrloch, wobei die Vorrichtung sich dadurch auszeichnet, daß
- die Kolonne an ihrem ersten Ende mit einem Ansatzstück (18) ausreichenden Querschnitts versehen ist, um das Trägerelement (5) über eine Entfernung austreten zu lassen, die größer als die die Verriegelungsmittel (6, 7) in maximaler zurückziehungsstellung von deren Ende trennende Entfernung und kleiner als die Entfernung ist, die den Anschluß mit seitlichem Fenster vom Kopf des Bohrlochs außerhalb der Kolonne in Verriegelungsstellung dieser Befestigungsmittel trennt;
- und daß sie Mittel (19) aufweist, um den Zugang zu den Befestigungs- und den Verriegelungsmitteln von festem Bohrklein, das in der Lage ist, deren Betrieb zu behindern, zu begrenzen.

3. Vorrichtung nach Anspruch 2, dadurch gekennzeichnet, daß die Eingriffsanordnung mit dem Trägerelement (5) über eine steife Stange (4) verbunden ist.

4. Vorrichtung nach Anspruch 2, dadurch gekennzeichnet, daß die Eingriffsanordnung mit dem Trägerelement (5) über eine nachgiebige Verbindung verbunden ist.

5. Vorrichtung nach einem der Ansprüche 2 bis 4, dadurch gekennzeichnet, daß die steife Kolonne (2) um ein Gehäuse verlängert ist, das so ausgelegt ist, daß es wenigstens einen Teil der Eingriffsanordnung enthält.

## Claims

1. Improved method of conducting logging operations in wells (1) that are sharply deflected or horizontal, consisting in using a rigid string provided with a terminal end-piece having a side entry sub incorporated therein, a measuring unit consisting of at least one measuring sonde (3), this measuring assembly being positioned or retained in a first position at the end of a rigid string (2) by a support element (5) provided with movable locking means (6, 7), introducing the measuring assembly linked to the end of the string (2) into the well, lowering the measuring assembly into the well by extending this string until it reaches a first position in a zone of the well in which logging measurements are to be carried out, establishing a delayed-action electrical connection between the measuring assembly and an electric cable (12) unwound from a surface installation and passing from the outside of the rigid string to the inside through the window of the said side entry sub, this cable having at its end electrical means (16) for delayed-action connection, provided with locking elements (9, 11) enabling the electric cable (12) to be joined, on the issue of a command, to the support element (5) after it has been lowered into the well, moving the measuring assembly, by pushing on the rigid string, from the first position to a second position at the end of the measuring zone farthest away from the surface and immobilising the measuring assembly in the well, on the issue of a command, by anchoring against the walls thereof, the method being characterised by
- withdrawal of the string (2), once the measuring assembly (3) has been anchored in the well, by a distance that is greater than the distance separating the locking means (6, 7) in the position of maximum withdrawal and the end thereof and smaller than the distance separating the side entry sub from the well head, so as to disengage the unit with the measuring sonde (3) and its support element, directly linked to the surface installation by means of the said electric cable (2), the terminal end-piece (18) of the rigid string being shaped so as to allow the said support element to be removed unhampered; and
- withdrawal of the measuring sonde (3) over the said distance as defined by exerting a traction on the cable using operating means at the surface until the support element (5) has been fully re-integrated inside the rigid string, locking it and raising the measuring assembly through the string to the surface.

2. Device for conducting workover or measuring operations in wells using the method defined by claim 1, comprising a rigid string (2) provided with a side entry sub, an operating assembly (3) having, for example, one or several tools or measuring instruments and anchoring means enabling it to be immobilised in the well, a support element (5) joined to the said operating assembly by linking means (4) and displaceable inside the string between a first position in which the measuring assembly is close to a first end of the string and a second position, the support element (5) being provided with fixing means so that the support element can be locked to the string in its first position, these fixing means (6, 7) being remotely controllable from a surface installation by means of a multi-core electric cable (12) linked to a control and acquisition unit (15) at the surface and passing from the outside of the string to the inside through the side entry sub and a system for providing a delayed-action connection between the said cable and the operating assembly after it has been lowered into the well, the device being characterised in that
- at its first end, the string is provided with an end-piece (18) of a section big enough to allow the support element (5) to be removed over a distance greater than the distance separating the locking means (6, 7) in the position of maximum withdrawal and the end thereof and smaller than the distance separating the side entry sub and the well head outside the string in the position in which the said fixing means are locked; and in that it has
- means (19) for restricting ingress to the fixing means and locking means by solid debris that might prevent operation thereof.

3. Device as claimed in claim 2, characterised in that the operating assembly is linked to the support element (5) by a rigid rod (4).

4. Device as claimed in claim 2, characterised in that the operating assembly is linked to the support element (5) by a flexible link.

5. Device as claimed in one of claims 2 to 4, characterised in that the rigid string (2) is extended by a casing designed to contain at least a part of the operating assembly.
